# EUROPÄISCHE PATENTSCHRIFT

(11) **EP 1 081 800 B1**
(45) Veröffentlichungstag und Bekanntmachung des Hinweises auf die Patenterteilung: **16.11.2005**
(21) Anmeldenummer: 00112256.3
(22) Anmeldetag: 07.06.2000
(51) Int. Cl.: H01R 13/627

(54) **Elektrischer Verbinder**
Electrical connector
Connecteur électrique

(30) Priorität: 16.08.1999 DE 19938742
(43) Veröffentlichungstag der Anmeldung: 07.03.2001
(73) Patentinhaber: Delphi Technologies, Inc., Troy, MI 48007 (US)
(72) Erfinder: Koburg, Dirk, 42897 Remscheid (DE); Herlitz, Martin, 42897 Remscheid (DE)
(74) Vertreter: Manitz, Finsterwald & Partner GbR

(56) Entgegenhaltungen:
- EP-A- 0 901 194
- GB-A- 1 339 801

## Beschreibung

Die Erfindung betrifft einen elektrischen Verbinder nach dem Oberbegriff des Anspruchs 1 (vgl. EP-A-0901194).

Ein derartiger Verbinder ermöglicht eine elektrische Verbindung zwischen zueinander komplementären elektrischen Kontaktelementen, die an den beiden Verbinderteilen vorgesehen sind. Über den Rastring kann eine Rastverbindung zwischen den beiden Verbinderteilen hergestellt werden. Der Verriegelungsring vermag diese Rastverbindung gegen ein unbeabsichtigtes Lösen zu sperren. Um das an dem ersten Verbinderteil verrastete zweite Verbinderteil kontrolliert loslösen zu können, muß der Verriegelungsring entgegen der Vorspannung von der Verriegelungsstellung in die Entriegelungsstellung bewegt werden, um dadurch das Rastelement des Rastrings freizugeben.

Insbesondere in Fällen, in denen der elektrische Verbinder an schwer zugänglichen Stellen vorgesehen ist, ermöglicht das erläuterte Zusammenwirken des Rastrings und des Verriegelungsrings mit den beiden Verbinderteilen ein sicheres und kontrolliertes Herstellen und Lösen der elektrischen Verbindung. Allerdings erfordern bekannte Verbinder zum Herstellen und Lösen der Verbindung einen unerwünschten Kraftaufwand.

Es ist die Aufgabe der Erfindung, einen elektrischen Verbinder mit zwei Verbinderteilen zu schaffen, der ein kontrolliertes und einfaches Verbinden und Lösen der beiden Verbinderteile miteinander bzw. voneinander ermöglicht, der eine erhöhte Sicherheit gegen unbeabsichtigtes Lösen aufweist, und der eine Kompakte Bauweise aufweist. Diese Aufgabe wird durch einen elektrischen Verbinder nach Anspruch 1 gelöst.

Wenn bei dem erfindungsgemäßen Verbinder zum kontrollierten Lösen des zweiten Verbinderteils vom ersten Verbinderteil der Verriegelungsring in die Entriegelungsstellung gebracht wird, wird das Rastelement nicht nur für ein Lösen seiner Rastverbindung mit dem zweiten Verbinderteil passiv freigegeben, sondern wird aktiv aus dem Rasteingriff mit dem zweiten Verbinderteil in die Freigabestellung zurückgeschoben oder gezogen und dort gehalten. Mit anderen Worten wird die Rastverbindung zwischen Rastelement und zweitem Verbinderteil bereits mit der Bewegung des Verriegelungsrings in seine Entriegelungsstellung aktiv gelöst.

Somit kann in der Entriegelungsstellung des Verriegelungsrings das zweite Verbinderteil ohne einen zusätzlichen Kraftaufwand, der durch einen Rasteingriff des Rastelements mit dem zweiten Verbinderteil bedingt ist, von dem ersten Verbinderteil gelöst werden. Dieses Lösen wird allenfalls von einer Reibung zwischen jeweiligen Gehäuseflächen oder jeweiligen elektrischen Kontaktelementen der beiden Verbinderteile erschwert.

Demgegenüber muß zum Lösen des zweiten Verbinderteils bei dem bekannten elektrischen Verbinder trotz entriegelten Verriegelungsrings noch die Rastverbindung zwischen dem Rastelement und dem zweiten Verbinderteil überwunden werden, was insbesondere bei Anordnung des Verbinders an einer schwer zugänglichen Stelle einen unerwünschten zusätzlichen Kraftaufwand in einer ergonomisch oft ungünstigen Zugrichtung erfordert.

Ungeachtet des gelösten Rasteingriffs des Rastelements mit dem zweiten Verbinderteil bei entriegeltem Verriegelungsring ermöglicht der erfindungsgemäße Verbinder weiterhin ein kontrolliertes und sicheres Herstellen der Verbindung zwischen den beiden Verbinderteilen. Das zweite Verbinderteil kann nämlich mit dem ersten Verbinderteil auch dann verbunden werden, wenn der Verriegelungsring sich aufgrund der Vorspannung in der Verriegelungsstellung befindet. In diesem Fall ist sofort nach Herstellung der Verbindung zwischen den beiden Verbinderteilen sichergestellt, daß die Verbindung nicht unbeabsichtigt gelöst wird.

Alternativ hierzu ermöglicht es die Erfindung, die beiden Verbinderteile mit geringerem Kraftaufwand miteinander zu verbinden, als dies für bekannte elektrische Verbinder der Fall ist. Für die Befestigung des zweiten Verbinderteils an dem ersten Verbinderteil kann nämlich der Verriegelungsring bewußt in die Entriegelungsstellung gebracht werden, um dadurch einen vorzeitigen Rasteingriff des Rastrings mit dem zweiten Verbinderteil zu verhindern. Das Herstellen der Rastverbindung zwischen dem Rastring und dem zweiten Verbinderteil und das Sichern dieser Rastverbindung erfolgt also erst, nachdem das zweite Verbinderteil ohne erhöhten Kraftaufwand bereits mit dem ersten Verbinderteil verbunden worden ist, beispielsweise in dieses eingesteckt worden ist.

Selbstverständlich können an dem Rastring mehrere Rastelemente in geeigneten Abständen vorgesehen sein, insbesondere in einer einander paarweise gegenüberstehenden oder einer symmetrischen Anordnung.

Außerdem sind die Bezeichnungen "Rastring" und "Verriegelungsring" nicht dahingehend auszulegen, daß die Erfindung auf einen elektrischen Verbinder beschränkt ist, dessen Bestandteile im Querschnitt rund sein müssen. Stattdessen können das erste Verbinderteil, das zweite Verbinderteil, der Rastring und der Verriegelungsring einen beliebigen, beispielsweise einen quadratischen oder rechteckigen Querschnitt aufweisen.

In einer bevorzugten Ausführungsform ist an dem Verriegelungsring wenigsten ein Zwangssteuerungselement, beispielsweise in Form einer schrägen Kante oder Fläche, vorgesehen, das bei Bewegung des Verriegelungsrings von der Verriegelungsstellung in die Entriegelungsstellung die Rastelemente des Rastrings zu einem Lösen ihrer jeweiligen Rastverbindung mit dem zweiten Verbinderteil veranlaßt. Vorzugsweise entspricht die Anzahl dieser Zwangssteuerungselemente der Anzahl der Rastelemente des Rastrings, wobei jedem Rastelement ein oder zwei Zwangssteuerungselemente zugeordnet sind.

Ferner ist es bevorzugt, wenn die Rastelemente des Rastrings jeweils einen rückfedernd verschwenkbaren Rastbügel, Rastarm und/oder einen rückfedernd verdrehbaren Rastkopf aufweisen.

Weitere bevorzugte Ausführungsformen sind in den Unteransprüchen beschrieben.

Die Erfindung wird nachfolgend unter Bezugnahme auf die Zeichnungen beispielhaft erläutert. In diesen zeigen:
- Fig. 1: einen Mittenquerschnitt durch Teile eines erfindungsgemäßen elektrischen Verbinders, wobei der Verriegelungsring sich in der Verriegelungsstellung befindet,
- Fig. 2: Teile des Verbinders gemäß Fig. 1, wobei der Verriegelungsring in die Entriegelungsstellung bewegt wird,
- Fig. 3: Teile des Verbinders gemäß Fig. 1, wobei der Verriegelungsring sich in der Entriegelungsstellung befindet,
- Fig. 4: Teile des Verbinders gemäß Fig. 1, wobei das zweite Verbinderteil aus dem Rastring herausgezogen ist,
- Fig. 5: eine Perspektivansicht von Teilen des Verbinders gemäß Fig. 1, wobei der Verriegelungsring sich in der Verriegelungsstellung befindet, und
- Fig. 6: eine Perspektivansicht von Teilen des Verbinders gemäß Fig. 1, wobei der Verriegelungsring in die Entriegelungsstellung bewegt wird.

Wie aus Fig. 1 ersichtlich, besitzt der in den Figuren dargestellte elektrische Verbinder ein als das erste Verbinderteil dienendes Grundgehäuse 11, einen Verriegelungsring 13, einen Rastring 15 und eine als das zweite Verbinderteil dienende Steckhülse 17, die einander jeweils hülsenförmig von außen nach innen umgeben und die jeweils aus Kunststoff gefertigt sind. Außerdem ist in Fig. 1 eine Einsteckrichtung 19 gezeigt, auf die im folgenden Bezug genommen wird.

Das Grundgehäuse 11 und die Steckhülse 17 besitzen jeweils einen zentralen Kontaktbereich 21 bzw. 23, der zur Aufnahme von zueinander komplementär ausgebildeten Kontaktelementen vorgesehen ist.

Die Steckhülse 17 besitzt an ihrem Außenumfang einen Raststeg 25, der an seiner in Einsteckrichtung 19 weisenden Unterseite angefast ist.

Der Rastring 15 weist entlang seines Umfangs drei rückfedernd verschwenkbare Rastbügel 27 auf, die in entspanntem Zustand schräg nach außen geneigt sind und die über die Schenkel einer U-Form an dem Rastring 15 angeformt sind (vgl. Fig. 4). Entlang der Basis der U-Form der Rastbügel 27 ist jeweils ein rückfedernd verdrehbarer Rastkopf 29 angeformt. Die der Einsteckrichtung 19 entgegengerichtete Oberseite der Rastköpfe 29 ist jeweils angefast. Jeder Rastbügel 27 bildet gemeinsam mit dem daran angeformten Rastkopf 29 ein Rastelement des Rastrings 15.

Der Rastring 15 besitzt ferner entlang seines Außenumfangs drei Einhaknasen 31, die jeweils an einem an der Innenseite des Grundgehäuses 11 ausgebildeten Rastringanschlag 33 anliegen.

Der Verriegelungsring 13 besitzt im Bereich jedes Rastkopfes 29 des Rastrings 15 jeweils einen zugeordneten, durch ein Hohlzylindersegment gebildeten Sperrabschnitt 35. Jedem Sperrabschnitt 35 entgegen der Einsteckrichtung 19 benachbart weist der Rastring 15 eine Freigabeaussparung 37 auf, die sich im Bereich des jeweils zugeordneten Rastkopfes 29 des Rastrings 15 entlang des Umfangs des Verriegelungsrings 13 erstreckt. An den beiden jeweils in Umfangsrichtung des Verriegelungsrings 13 gelegenen Enden jeder Freigabeaussparung 37 ragt jeweils eine Zwangssteuerungsrippe 39 in Einsteckrichtung 19 in die Freigabeaussparung 37 hinein (vgl. Fig. 5). Die Zwangssteuerungsrippen 39 besitzen eine bezüglich der Einsteckrichtung 19 in Richtung des Zentrums des Verriegelungsrings 13 geneigte Zwangssteuerungsstirnseite 41.

Der Verriegelungsring 13 besitzt ferner an seiner in Einsteckrichtung 19 weisenden Unterseite 3 radial nach außen gerichtete Befestigungshaken 43. Diese ragen jeweils in eine an der Innenumfangsfläche des Grundgehäuses 11 ausgebildete axiale Schiebenut 45 hinein, die entgegen der Einsteckrichtung 19 durch einen Befestigungsabsatz 47 begrenzt ist. Weiterhin weist der Verriegelungsring 13 an seiner Innenumfangsfläche radial nach innen abgesetzte Einführanschläge 48 auf.

Entlang der Innenumfangsfläche des Grundgehäuses 11 ist außerdem in axialer Ausrichtung eine Spiralfeder 49 angeordnet, die in Einsteckrichtung 19 am Boden des Grundgehäuses 11 und entgegen der Einsteckrichtung 19 an der Unterseite des Verriegelungsrings 13 anliegt.

Schließlich ist in Fig. 1 noch ein Teil eines Befestigungsblechs 51 gezeigt, in welches das Grundgehäuse 11 eingesetzt ist.

Die Fig. 2 bis 4 zeigen den elektrischen Verbinder gemäß Fig. 1 ohne Grundgehäuse 11 und Spiralfeder 49 sowie ohne Befestigungsblech 51 in unterschiedlichen Stellungen des Verriegelungsrings 13, des Rastrings 15 und der Steckhülse 17 relativ zueinander, wie nachstehend noch erläutert wird.

Die Fig. 5 und 6 zeigen den elektrischen Verbinder gemäß Fig. 1 ebenfalls ohne Grundgehäuse 11 und Spiralfeder 49 in verschiedenen Relativstellungen. Zusätzlich ist in den Fig. 5 und 6 ein elektrischer Kontakteinsatz 53 innerhalb des Kontaktbereichs 23 der Steckhülse 17 gezeigt.

Außerdem sind in den Figuren diverse Einführnuten und -stege dargestellt, die entlang der Innen- bzw. Außenumfangsfläche von Grundgehäuse 11, Verriegelungsring 13, Rastring 15 und Steckhülse 17 axial in Einsteckrichtung 19 verlaufen und zur Stabilisierung von axialen Relativbewegungen gegen unerwünschte Verdrehungen dienen.

Im folgenden wird die Montage des in den Figuren gezeigten Verbinders erläutert, durch die der in Fig. 1 gezeigte Zustand erreicht wird.

Zunächst wird das Grundgehäuse 11 entgegen der Einsteckrichtung 19 in eine Öffnung innerhalb des Befestigungsblechs 51 eingesetzt und dort mittels eines nicht dargestellten Haltemechanismus fixiert.

Danach wird der Rastring 15 in Einsteckrichtung 19 in das Grundgehäuse 11 eingesetzt, bis seine Einhaknasen 31 an dem jeweiligen Rastringanschlag 33 des Grundgehäuses 11 verhaken und der Rastring 15 somit an dem Grundgehäuse 11 fixiert ist. Außerdem wird die Spiralfeder 49 in Einsteckrichtung 19 in den ringförmigen Freiraum zwischen dein Grundgehäuse 11 und dem daran fixierten Rastring 15 eingesetzt.

Anschließend wird der Verriegelungsring 13 in Einsteckrichtung 19 in das Grundgehäuse 11 eingeführt, bis seine Befestigungshaken 43 den jeweiligen Befestigungsabsatz 47 des Grundgehäuses 11 hintergreifen. Für dieses Einsetzen des Verriegelungsrings 13 muß die Spiralfeder 49 in Einsteckrichtung 19 komprimiert werden, so daß der eingesetzte und verhakte Verriegelungsring 13 vorgespannt ist und die in Fig. 1 gezeigte Verriegelungsstellung einnimmt.

Die derart vormontierte Einheit aus Grundgehäuse 11, Rastring 15 und Verriegelungsring 13 kann nun an dem Kontaktbereich 21 des Grundgehäuses 11 mit elektrischen Kontaktelementen versehen werden, und sie ist zur Aufnahme der Steckhülse 17 bereit.

Um nun eine Steckverbindung zwischen der Steckhülse 17 und der genannten vormontierten Einheit-herzustellen, wird die Steckhülse 17 in Einsteckrichtung 19 in das Grundgehäuse 11 eingeführt, bis sie am Boden des Grundgehäuses 11 anschlägt. Bei diesem Einführen treffen die Raststege 25 der Steckhülse 17 auf die Rastköpfe 29 des Rastrings 15, die in der in Fig. 1 gezeigten Verriegelungsstellung des Verriegelungsrings 13 mit ihrer radial nach außen gerichteten Rückseite an der Innenumfangsfläche des jeweils zugeordneten Sperrabschnitts 35 des Verriegelungsrings 13 anliegen. Indem ein ausreichend starker Einführdruck auf die Steckhülse 17 ausgeübt wird, geben die Rastköpfe 29 dem Druck der Raststege 25 nach und drehen sich derart, daß die Steckhülse 17 bis an den Boden des Grundgehäuses 11 bewegt werden kann. Aufgrund einer rückfedernden Ausgestaltung der Rastköpfe 29 aus elastischem Kunststoff drehen sich die Rastköpfe 29 nach dem Passieren der Raststege 25 wieder zurück in ihre Ausgangslage.

Die Steckhülse 17 ist somit wie in Fig. 1 und 5 gezeigt mit dem Grundgehäuse 11 steckverbunden. Die Steckhülse 17 kann sich nun nicht mehr unbeabsichtigt aus der Einheit aus Grundgehäuse 11, Rastring 15 und Verriegelungsring 13 lösen, da bei einer Bewegung der Steckhülse 17 entgegen der Einsteckrichtung 19 die Raststege 25 an den Rastköpfen 29 anschlagen. Die Rastköpfe 29 können sich jedoch nicht entgegen der vorstehend erläuterten Drehbewegung drehen, da sie rückseitig bereits an den Sperrabschnitten 35 des Verriegelungsrings 13 anliegen und somit gegen eine rückwärtige Verdrehung gesperrt sind.

Um ausgehend von dem in den Fig. 1 und 5 gezeigten Zustand die Steckhülse 17 bewußt zu lösen, wird verfahren wie nachfolgend anhand der Fig. 2 bis 4 beschrieben.

Zunächst wird der Verriegelungsring 13 in Einsteckrichtung 19 und entgegen der von der Spiralfeder 49 ausgeübten Vorspannungskraft in das Grundgehäuse 11 hinein gedrückt (Fig. 2 und 6). Dabei gleiten die Befestigungshaken 43 in den zugeordneten Schiebenuten 45 entlang der Innenumfangsfläche des Grundgehäuses 11, bis die Einführanschläge 48 des Verriegelungsrings 13 an der entgegen der Einsteckrichtung 19 weisenden Oberseite des Rastrings 15 anschlagen.

Somit ist die in den Fig. 3 gezeigte Entriegelungsstellung des Verriegelungsrings 13 relativ zu dem Rastring 15 erreicht, in der sich die Freigabeaussparungen 37 des Verriegelungsrings 13 auf axialer Höhe der Rastköpfe 29 befinden.

Erfindungsgemäß sorgen während des Eindrückens des Verriegelungsrings 13 in Einsteckrichtung 19 die Zwangssteuerungsrippen 39 dafür, daß die Rastköpfe 29 mit den Rastbügeln 27 aus ihrer entspannten Lage gemäß Fig. 1 und 2 radial nach außen in die Freigabestellung gedrückt werden, in der sie außer Eingriff mit dem zweiten Verbinderteil 17 stehen. Dieses aktive radiale Herausdrücken erfolgt dadurch, daß die Zwangssteuerungsrippen 39 mit ihren Zwangssteuerungsstirnseiten 41 an der Basis der U-Form der Rastbügel 27 anliegen (Fig. 2 und 6), und daß bei weiterer axialer Bewegung der Zwangssteuerungsrippen 39 bzw. des Verriegelungsrings 13 in Einsteckrichtung 19 die Rastbügel 27 entlang der Zwangssteuerungsstirnseiten 41 gleiten.

Sobald auf diese Weise die in Fig. 3 gezeigte Entriegelungsstellung erreicht ist, kann die Steckhülse 17 der Einheit aus Grundgehäuse 11, Rastring 15 und Verriegelungsring 13 entgegen der Einsteckrichtung 19 entnommen werden, wie in Fig. 4 gezeigt. Dabei können die Raststege 25 der Steckhülse 17 die Rastköpfe 29 des Rastrings 15 berührungslos und somit ungehindert passieren, so daß beim Herausziehen der Steckhülse 17 kein Kraftaufwand zur Überwindung einer Rastverbindung zwischen den Raststegen 25 und den Rastköpfen 29 erforderlich ist.

Es ist zu beachten, daß dagegen ohne aktive radiale Auswärtsbewegung der Rastköpfe 29 mittels der Zwangssteuerungsrippen 39 die Rastköpfe 29 in die Bewegungsbahn der Raststege 25 hineinragen würden. In diesem Fall müßten die Raststege 25 also die Rastköpfe 29 zu einer Drehbewegung und die Rastbügel 27 zu einer Schwenkbewegung zwingen, was mit einem unerwünschten Krafterfordernis verbunden wäre.

Demgegenüber wird bei der erläuterten erfindungsgemäßen aktiven Radialbewegung der Rastköpfe 29 die für das Verschwenken der Rastbügel 27 erforderlichen Kraft bereits beim Hineindrücken des Verriegelungsrings 13 in Einsteckrichtung 19 erbracht. Diese Anpreßkraft kann leichter aufgebracht werden als eine zusätzliche Zugkraft zum Herausziehen der Steckhülse 17. Außerdem ist für das aktive Verschwenken der Rastbügel 27 mittels der Zwangssteuerungsrippen 39 ein geringerer Kraftaufwand erforderlich als für das Verdrehen der Rastköpfe 29 mittels der stumpf aufliegenden Raststege 25.

Sobald ausgehend von dem in Fig. 4 gezeigten Zustand der Verriegelungsring 13 wieder losgelassen wird, wird er durch die Spiralfeder 49 in die Entriegelungsstellung gebracht, so daß automatisch der bereits erläuterte Ausgangszustand erreicht wird.

Ein weiterer Vorteil der Erfindung besteht darin, daß bei dem Einführen der Steckhülse 17 in die vormontierte Einheit aus Grundgehäuse 11, Rastring 15 und Verriegelungsring 13 der erläuterte erhöhte Anpreßdruck zum Verdrehen der Rastköpfe 29 nicht unbedingt aufgebracht werden muß, falls gleichzeitig der Verriegelungsring 13 in Einsteckrichtung 19 gedrückt wird und somit die Rastbügel 27 aktiv radial nach außen bewegt werden.

Schließlich ist noch anzumerken, daß der Rastring 15 nicht unbedingt - wie in den Figuren zeigt - ein von dem Grundgehäuse 11 separates Bauteil sein muß, sondern auch ein integraler Teil des Grundgehäuses 11 sein kann.

Außerdem kann zwischen dem Grundgehäuse 11 einerseits und der Steckhülse 17 und/oder dem Rastring 15 andererseits ein Dichtungsring vorgesehen sein.

### Bezugszeichenliste

- 11: Grundgehäuse
- 13: Verriegelungsring
- 15: Rastring
- 17: Steckhülse
- 19: Einsteckrichtung
- 21: Kontaktbereich
- 23: Kontaktbereich
- 25: Raststeg
- 27: Rastbügel
- 29: Rastkopf
- 31: Einhaknase
- 33: Rastringanschlag
- 35: Sperrabschnitt
- 37: Freigabeaussparung
- 39: Zwangssteuerungsflügel
- 41: Zwangssteuerungsstirnseite
- 43: Befestigungshaken
- 45: Schiebenut
- 47: Befestigungsabsatz
- 48: Einführanschlag
- 49: Spiralfeder
- 51: Befestigungsblech
- 53: elektrischer Kontakteinsatz

## Patentansprüche

1. Elektrischer Verbinder mit
- einem ersten Verbinderteil (11),
- einem Rastring (15), der an dem ersten Verbinderteil (11) vorgesehen ist und wenigstens ein Rastelement (27, 29) aufweist,
- einem Verriegelungsring (13), der relativ zu dem Rastring (15) von einer Verriegelungsstellung in eine Entriegelungsstellung bewegbar ist, und
- einem zweiten Verbinderteil (17), das mit dem Rastelement (27, 29) des Rastrings (15) in einen Rasteingriff bringbar ist,
wobei der Verriegelungsring (13) in der Verriegelungsstellung das Rastelement (27, 29) in dem Rasteingriff mit dem zweiten Verbinderteil (17) hält, wobei
- das zweite Verbinderteil (17) lediglich dann von dem ersten Verbinderteil (11) lösbar ist, wenn der Verriegelungsring (13) sich in der Entriegelungsstellung befindet, und
- der Verriegelungsring (13) einen Sperrabschnitt (35) und eine Freigabeaussparung (37) aufweist, wobei in der Verriegelungsstellung des Verriegelungsrings (13) der Sperrabschnitt (35) und in der Entriegelungsstellung die Freigabeaussparung (37) dem Rastelement (27, 29) des Rastrings (15) benachbart angeordnet ist,
**dadurch gekennzeichnet,**
**daß** der Verriegelungsring (13), wenn er in seine Entriegelungsstellung bewegt ist, das Rastelement (27, 29) des Rastrings (15) in einer Freigabestellung hält, in der das Rastelement (27, 29) außer Eingriff mit dem zweiten Verbinderteil (17) steht, und
**daß** in Umfangsrichtung gesehen an den beiden Enden jeder Freigabeaussparung (37) jeweils eine Zwangssteuerungsrippe (39) in die Freigabeaussparung (37) hineinragt.

2. Verbinder nach Anspruch 1,
**dadurch gekennzeichnet,**
**daß** durch die Zwangssteuerungsrippen (39) bei Überführen des Verriegelungsrings (13) von der Verriegelungsstellung in die Entriegelungsstellung der Rasteingriff des Rastelements (27, 29) mit dem zweiten Verbinderteil (17) lösbar ist.

3. Verbinder nach Anspruch 2,
**dadurch gekennzeichnet,**
**daß** das Rastelement (27, 29) durch Beaufschlagung durch die Zwangssteuerungsrippen (39) aus dem Rasteingriff mit dem zweiten Verbinderteil (17) lösbar, insbesondere schwenkbar ist.

4. Verbinder nach einem der Ansprüche 2 oder 3,
**dadurch gekennzeichnet,**
**daß** die Zwangssteuerungsrippen (39) eine axial bewegbare schräge Kante oder Fläche (41) aufweisen.

5. Verbinder nach einem der vorhergehenden Ansprüche,
**dadurch gekennzeichnet,**
**daß** das Rastelement einen rückfedernd verschwenkbaren Rastbügel (27) oder Rastarm aufweist.

6. Verbinder nach einem der vorhergehenden Ansprüche,
**dadurch gekennzeichnet,**
**daß** das Rastelement einen Rastkopf (29) aufweist, der zur Erzeugung des Rasteingriffs mit dem zweiten Verbinderteil (17), wenn der Verriegelungsring (13) sich in der Verriegelungsstellung befindet, rückfedernd verdrehbar ist.

7. Verbinder nach einem der vorhergehenden Ansprüche,
**dadurch gekennzeichnet,**
**daß** der Rastring (15) als ein von dem ersten Verbinderteil (11) separates Bauteil vorgesehen ist.

8. Verbinder nach einem der vorhergehenden Ansprüche,
**dadurch gekennzeichnet,**
**daß** das erste Verbinderteil (11) und das zweite Verbinderteil (17) zueinander komplementäre elektrische Kontaktelemente (53) aufweisen.

## Claims

1. An electrical connector comprising
- a first connector part (11);
- a latch ring (15) provided at the first connector part (11) and having at least one latch element (27, 29);
- a lock ring (13) movable relative to the latch ring (15) from a locked position into an unlocked position; and
- a second connector part (17) bringable into a latching engagement with the latch element (27, 29) of the latch ring (15), wherein the lock ring (13) holds the latch element (27, 29) in the latching engagement with the second connector part (17) in the locked position; wherein
- the second connector part (17) can only be released from the first connector part (11) when the lock ring (13) is located in the unlocked position; and
- the lock ring (13) has a blocking section (35) and a release cut-out (37), with the blocking section (35) being arranged adjacent to the latch element (27, 29) of the latch ring (15) in the locked position of the lock ring (13) and the release cut-out (37) being arranged adjacent to the latch element (27, 29) of the latch ring (15) in the unlocked position,
**characterised in that**
the lock ring (13), when it has been moved into its unlocked position, holds the latch element (27, 29) of the latch ring (15) in a release position in which the latch element (27, 29) is out of engagement with the second connector part (17); and **in that** a respective compulsory control rib (39) projects into the release cut-out (37) at the two ends of each release cut-out (37) when seen in the peripheral direction.

2. A connector in accordance with claim 1, **characterised in that** the latching engagement of the latch element (27, 29) with the second connector part (17) can be released by the compulsory control ribs (39) on moving the lock ring (13) from the locked position into the unlocked position.

3. A connector in accordance with claim 2, **characterised in that** the latch element (27, 29) can be released, in particular pivoted, from the latching engagement with the second connector part (17) by being acted on by the compulsory control ribs (39).

4. A connector in accordance with any one of the claims 2 or 3, **characterised in that** the compulsory control ribs (39) have an axially movable slanted edge or surface (41).

5. A connector in accordance with any one of the preceding claims, **characterised in that** the latch element has a latch device (27) or latch arm which can be pivoted in a resiliently springing back manner.

6. A connector in accordance with any one of the preceding claims, **characterised in that** the latch element has a latch head (29) which can be rotated in a resiliently springing back manner to generate the latching engagement with the second connector part (17) when the lock ring (13) is in the locked position.

7. A connector part in accordance with any one of the preceding claims, **characterised in that** the latch ring (15) is provided as a component separate from the first connector part (11).

8. A connector part in accordance with any one of the preceding claims, **characterised in that** the first connector part (11) and the second connector part (17) have mutually complementary electrical contact elements (53).

## Revendications

1. Connecteur électrique, comprenant
- une première partie de connecteur (11),
- une bague d'encliquetage (15) qui est prévue sur la première partie de connecteur (11) et qui présente au moins un élément d'encliquetage (27, 29),
- une bague de verrouillage (13) qui peut être déplacée par rapport à la bague d'encliquetage (15) d'une position de verrouillage dans une position de déverrouillage, et
- une deuxième partie de connecteur (17) qui peut être amenée en prise encliquetée avec l'élément d'encliquetage (27, 29) de la bague d'encliquetage (15), la bague de verrouillage (13), dans la position de verrouillage, maintenant l'élément d'encliquetage (27, 29) en prise encliquetée avec la deuxième partie de connecteur (17), dans lequel
- la deuxième partie de connecteur (17) ne peut être détachée de la première partie de connecteur (11) que lorsque la bague de verrouillage (13) se trouve dans la position de déverrouillage, et
- la bague de verrouillage (13) présente une section de blocage (35) et un creux de dégagement (57), la section de blocage (35), dans la position de verrouillage de la bague de verrouillage (13), et le creux de dégagement (37), dans la position de déverrouillage, étant disposés au voisinage de l'élément d'encliquetage (27, 29) de la bague d'encliquetage (15),
**caractérisé en ce que** la bague de verrouillage (13), lorsqu'elle est déplacée dans sa position de déverrouillage, maintient l'élément d'encliquetage (27, 29) de la bague d'encliquetage (15) dans une position de dégagement dans laquelle l'élément d'encliquetage (27, 29) n'est pas en prise avec la deuxième partie de connecteur (17), et
**en ce que**, vu dans le sens de la circonférence, une nervure de commande forcée (39) aux deux extrémités de chaque creux de dégagement (37) dépasse dans les creux de dégagement (37) correspondants.

2. Connecteur selon la revendication 1, **caractérisé en ce que** les nervures de commande forcée (39), lorsque la bague de verrouillage (13) est déplacée de la position de verrouillage dans la position de déverrouillage, permettent de dégager l'élément d'encliquetage (27, 29) de sa prise encliquetée avec la deuxième partie de connecteur (17).

3. Connecteur selon la revendication 2, **caractérisé en ce que** l'élément d'encliquetage (27, 29), lorsqu'il est sollicité par les nervures de commande forcée (39), peut se dégager de la prise encliquetée avec la deuxième partie de connecteur (17), en particulier peut pivoter.

4. Connecteur selon la revendication 2 ou la revendication 3, **caractérisé en ce que** les nervures de commande forcée (39) présentent une arête ou une surface oblique (41) mobile axialement.

5. Connecteur selon l'une des revendications précédentes, **caractérisé en ce que** l'élément d'encliquetage présente un étrier d'encliquetage (27) ou bras d'encliquetage pivotant par retour élastique.

6. Connecteur selon l'une des revendications précédentes, **caractérisé en ce que** l'élément d'encliquetage présente une tête d'encliquetage (29) qui peut tourner par retour élastique pour venir en prise encliquetée avec la deuxième partie de connecteur (17) lorsque la bague de verrouillage (13) se trouve dans la position de verrouillage.

7. Connecteur selon l'une des revendications précédentes, **caractérisé en ce que** la bague d'encliquetage (15) est prévue sous la forme d'un élément séparé de la première partie de connecteur (11).

8. Connecteur selon l'une des revendications précédentes, **caractérisé en ce que** la première partie de connecteur (11) et la deuxième partie de connecteur (17) présentent des éléments de contact électrique complémentaires les uns des autres (53).
